# EUROPÄISCHE PATENTANMELDUNG

(11) **EP 4 137 740 A1**
(43) Veröffentlichungstag der Anmeldung: **22.02.2023**
(21) Anmeldenummer: 21191642.4
(22) Anmeldetag: 17.08.2021
(51) Int. Cl.: F21S 9/03, F21Y 105/10, F21Y 113/20, F21Y 115/10

(54) **LEUCHTMITTELVORRICHTUNG ZUM BETRIEB VON LEUCHTMITTELN DURCH PHOTOVOLTAIK-STROM**

(71) Anmelder: Kulanic, Edin, 97688 Bad Kissingen (DE)
(72) Erfinder: Kulanic, Edin, 97688 Bad Kissingen (DE)
(74) Vertreter: Gleim, Christian Ragnar

(57) **Zusammenfassung**

Leuchtmittelvorrichtung 0 zum Betrieb von Leuchtmitteln durch Photovoltaik-Strom umfassend eine erste Leuchtmittelanordnung 1 und eine zweite Leuchtmittelanordnung 2, wobei die erste und die zweite Leuchtmittelanordnung 1, 2 jeweils zumindest ein Leuchtmittel 1a, 2a umfassen, und wobei die Leuchtmittelvorrichtung 0 zumindest eine Photovoltaikanordnung 3 mit zumindest einer Photovoltaikzelle 3a umfasst, wobei die Photovoltaikanordnung 3 derart ausgebildet ist, um von der ersten Leuchtmittelanordnung 1 abgestrahltes Licht in elektrischen Strom umzuwandeln und den elektrischen Strom für den Betrieb der zweiten Leuchtmittelanordnung 2 bereitzustellen.

## Beschreibung

Die Erfindung betrifft eine Leuchtmittelvorrichtung zum Betrieb von Leuchtmitteln durch Photovoltaik-Strom gemäß dem unabhängigen Anspruch.

Leuchtmittelvorrichtungen sind Vorrichtungen, welche Leuchtmittel, zum Beispiel Glühbirnen, umfassen, um elektrischen Strom in Licht umzuwandeln. Die in Licht (und Wärme) umgewandelte elektrische Energie wird dann in den bekannten Leuchtmittelvorrichtungen meist nicht weiter genutzt. Dabei sind beispielsweise Glühbirnen Leuchtmittel, welche aufgrund ihres warmen Emissionsspektrums für die Anwendung in Innenräumen beliebt sind, die jedoch besonders hohe Leistung zum Betrieb erfordern und dementsprechend besonders ineffizient sind.

Es ist umgekehrt bekannt mit Hilfe von Photovoltaikanlagen Licht in elektrischen Strom für den Betrieb von Lampen umzuwandeln. Dafür sind für den heimgebrauch proportionierte Photovoltaikanlagen zur Stromerzeugung bekannt, welche beispielsweise im Einsatz für Solarlampen für den Außenbereich eine integrierte Solarzelle nutzen, um die Lampe zu betreiben. Solche Solarlampen können meist nur Leuchtmittel betreiben, welche eine besonders niedrige Verbraucherleistung aufweisen, also beispielsweise Leuchtdioden, und können nur im Außenbereich und nicht in Innenräumen aufgestellt werden, um die erforderliche Solarenergie aufzunehmen.

Es ist die Aufgabe der vorliegenden Erfindung eine Leuchtmittelvorrichtung zum Betrieb von Leuchtmitteln durch Photovoltaik-Strom bereitzustellen, welche die Nachteile aus dem Stand der Technik überwindet und insbesondere in Innenräumen aufgestellt werden kann, indem das von den Leuchtmitteln erzeugte Licht zur Erzeugung von Photovoltaik-Strom zum Betrieb der Leuchtmittel wiederverwendet wird.

Diese Aufgabe wird durch den Gegenstand der Erfindung gemäß dem unabhängigen Anspruch gelöst. Vorteilhafte Aspekte bilden den Gegenstand der jeweiligen Unteransprüche.

Die Erfindung umfasst eine Leuchtmittelvorrichtung zum Betrieb von Leuchtmitteln durch Photovoltaik-Strom umfassend eine erste Leuchtmittelanordnung und eine zweite Leuchtmittelanordnung. Dabei umfassen die erste und die zweite Leuchtmittelanordnung jeweils zumindest ein Leuchtmittel. Die Leuchtmittelvorrichtung umfasst zumindest eine Photovoltaikanordnung mit zumindest einer Photovoltaikzelle. Dabei ist die Photovoltaikanordnung derart ausgebildet, um von der ersten Leuchtmittelanordnung abgestrahltes Licht in elektrischen Strom umzuwandeln und den elektrischen Strom für den Betrieb der zweiten Leuchtmittelanordnung bereitzustellen.

Dabei ist die Photovoltaikanordnung zumindest teilweise auf die erste Leuchtmittelanordnung ausgerichtet. Derart kann von der ersten Leuchtmittelanordnung abgestrahltes Licht von der Photovoltaikanordnung in elektrischen Strom umgewandelt werden.

Dabei kann die erste Leuchtmittelanordnung eine höhere Strahlungsleistung als die zweite Leuchtmittelanordnung aufzuweisen.

Nach einem vorteilhaften Aspekt umfasst die Leuchtmittelvorrichtung zumindest einen Speicher für elektrischen Strom, welcher derart ausgebildet ist, um den von der Photovoltaikanordnung für den Betrieb der zweiten Leuchtmittelanordnung bereitgestellten elektrischen Strom zu speichern. Dabei ist der Speicher derart ausgebildet, um den gespeicherten elektrische Strom zum Betrieb der zweiten Leuchtmittelanordnung bereitzustellen.

Der Speicher kann dabei eine aufladbare Batterie oder ein Akkumulator sein, der mit der Photovoltaikanordnung und der zweiten Leuchtmittelanordnung elektrisch verbunden ist.

Nach einem weiteren vorteilhaften Aspekt umfasst die Leuchtmittelvorrichtung je einen Speicher für elektrischen Strom für jedes Leuchtmittel der zweiten Leuchtm ittelanordnung.

Nach einem besonders vorteilhaften Aspekt umfasst die Leuchtmittelvorrichtung einen Träger, in welchem Träger die erste Leuchtmittelanordnung, die zweite Leuchtmittelanordnung und die Photovoltaikanordnung angeordnet sind.

Der Träger kann in der Form eines Deckenleuchtenträgers ausgebildet sein.

Nach einem bevorzugten Aspekt sind die erste Leuchtmittelanordnung und die Photovoltaikanordnung in einem Zentrum des Trägers angeordnet. Dabei umfasst die zweite Leuchtmittelanordnung eine Vielzahl von Leuchtmitteln, welche in regelmäßigen oder unregelmäßigen Abständen in dem Träger angeordnet sind.

Dadurch kann die in einem Zentrum des Trägers angeordnete erste Leuchtmittelanordnung eine zentrale Lichtquelle mit hoher Abstrahlleistung bilden und die zweite Leuchtmittelanordnung mit einer Vielzahl von Leuchtmitteln, welche in regelmäßigen oder unregelmäßigen Abständen in dem Träger angeordnet sind, können eine dekorative Lichtquelle, beispielsweise einen künstlichen Sternenhimmel, bilden.

Nach einem weiteren bevorzugten Aspekt umfasst die zweite Leuchtmittelanordnung zumindest eine, insbesondere zumindest zehn, Leuchtdiode(n) als Leuchtmittel.

Leuchtdioden als Leuchtmittel der zweiten Leuchtmittelanordnung haben der Vorteil, dass sie besonders wenig Leistung benötigen und somit gut durch den durch die Photovoltaikanordnung bereitgestellten elektrischen Strom betrieben werden können.

Nach einem weiteren bevorzugten Aspekt umfasst die erste Leuchtmittelanordnung zumindest eine Glühbirne als Leuchtmittel.

Eine Glühbirne als Leuchtmittel der ersten Leuchtmittelanordnung hat den Vorteil, dass sie besonders viel Abstrahlleistung für die Photovoltaikanordnung erzeugt.

Nach einem besonders vorteilhaften Aspekt weist die Glühbirne zumindest 40 W Leistung, insbesondere zumindest 60 W Leistung auf.

Nach einem vorteilhaften Aspekt ist die Photovoltaikanordnung auf einem geschlossenen Umfang, insbesondere auf einem Kreisumfang, um die erste Leuchtm ittelanordnung angeordnet.

Dies hat den Vorteil, dass die Photovoltaikanordnung Licht aus einem besonders großen Raumwinkel um die erste Leuchtmittelanordnung aufnehmen kann.

Nach einem weiteren vorteilhaften Aspekt umfasst die Leuchtmittelanordnung zumindest eine Steuereinheit, welche derart ausgebildet ist, um den Betrieb der Leuchtmittel der zweiten Leuchtmittelanordnung zu steuern.

Die Steuereinheit kann dabei derart mit jedem Leuchtmittel der zweiten Leuchtmittelanordnung verbunden sein, um jedes Leuchtmittel einzeln zu steuern.

Im Folgenden wird die Erfindung anhand von Zeichnungen näher erläutert. Es zeigen:
- Fig. 1: Schematische Abbildung einer Vorderseite der Leuchtmittelvorrichtung; und

- Fig. 2: Schematische Abbildung einer Rückseite der Leuchtmittelvorrichtung.

**Fig. 1** zeigt schematische Abbildung einer Vorderseite der Leuchtmittelvorrichtung 0. Die Leuchtmittelvorrichtung 0 zum Betrieb von Leuchtmitteln durch Photovoltaik-Strom umfasst eine erste Leuchtmittelanordnung 1 und eine zweite Leuchtmittelanordnung 2. Der Träger 5 der Leuchtmittelvorrichtung 0 ist dabei in der Form eines Deckenleuchtenträgers ausgebildet.

Die erste Leuchtmittelanordnung 1 umfasst ein Leuchtmittel 1a welches in einem Zentrum des Trägers 5 angeordnet ist. Dabei ist das Leuchtmittel 1a eine Glühbirne mit zumindest 60 W Leistung. Dadurch bildet die erste Leuchtmittelanordnung 1 eine zentrale Lichtquelle mit hoher Abstrahlleistung.

Die Photovoltaikanordnung 3 umfasst mehrere Photovoltaikzellen 3a, die auf einem geschlossenen Kreisumfang, um die erste Leuchtmittelanordnung 1 angeordnet und zumindest teilweise auf die erste Leuchtmittelanordnung 1 ausgerichtet sind. Dadurch wird Licht aus einem besonders großen Raumwinkel um die erste Leuchtmittelanordnung 1 durch die Photovoltaikanordnung 3 aufgenommen und in elektrischen Strom umgewandelt.

Weiterhin umfasst die die zweite Leuchtmittelanordnung 2 achtzehn Leuchtmittel 2a, welche in unregelmäßigen Abständen in dem Träger 5 angeordnet sind. Die zweite Leuchtmittelanordnung 2 bildet eine dekorative Lichtquelle in Form eines künstlichen Sternenhimmels. Dabei sind die Leuchtmittel 2a der zweiten Leuchtmittelanordnung 2 Leuchtdiode, welche nur eine besonders niedrige elektrische Leistung benötigen und somit gut durch den durch die Photovoltaikanordnung 3 bereitgestellten elektrischen Strom betrieben werden können.

**Fig. 2** zeigt schematische Abbildung einer Rückseite der Leuchtmittelvorrichtung 0 aus Fig. 1.

Die Leuchtmittelvorrichtung 0 umfasst je einen Speicher 4 für elektrischen Strom für jedes Leuchtm ittel 2a der zweiten Leuchtm ittelanordnung 2. Jeder Speicher 4 ist derart ausgebildet, um den von der Photovoltaikanordnung 3 für den Betrieb der zweiten Leuchtmittelanordnung 2 bereitgestellten elektrischen Strom zu speichern. Die Speicher 4 sind dabei jeweils als Akkumulatoren ausgebildet und zum einen mit der Photovoltaikanordnung 3 und zum anderen mit den Leuchtmitteln 2a der zweiten Leuchtmittelanordnung 2 elektrisch verbunden.

Die Leuchtmittelanordnung 0 umfasst eine Steuereinheit 6, welche derart ausgebildet ist, um den Betrieb der Leuchtmittel 2a der zweiten Leuchtmittelanordnung 2 einzeln zu steuern.

## Patentansprüche

1. Leuchtmittelvorrichtung (0) zum Betrieb von Leuchtmitteln durch Photovoltaik-Strom umfassend eine erste Leuchtmittelanordnung (1) und eine zweite Leuchtmittelanordnung (2), wobei die erste und die zweite Leuchtmittelanordnung (1, 2) jeweils zumindest ein Leuchtmittel (1a, 2a) umfassen, und wobei die Leuchtmittelvorrichtung (0) zumindest eine Photovoltaikanordnung (3) mit zumindest einer Photovoltaikzelle (3a) umfasst, wobei die Photovoltaikanordnung (3) derart ausgebildet ist, um von der ersten Leuchtmittelanordnung (1) abgestrahltes Licht in elektrischen Strom umzuwandeln und den elektrischen Strom für den Betrieb der zweiten Leuchtmittelanordnung (2) bereitzustellen.

2. Leuchtmittelvorrichtung (0) nach Anspruch 1 umfassend zumindest einen Speicher (4) für elektrischen Strom, welcher derart ausgebildet ist, um den von der Photovoltaikanordnung (3) für den Betrieb der zweiten Leuchtmittelanordnung (2) bereitgestellten elektrischen Strom zu speichern, und wobei der Speicher (4) derart ausgebildet ist, um den gespeicherten elektrische Strom zum Betrieb der zweiten Leuchtmittelanordnung (2) bereitzustellen.

3. Leuchtmittelvorrichtung (0) nach Anspruch 2, umfassend je einen Speicher (4) für elektrischen Strom für jedes Leuchtmittel (2a) der zweiten Leuchtmittelanordnung (2).

4. Leuchtmittelvorrichtung (0) nach einem der vorangehenden Ansprüche umfassend einen Träger (5), in welchem Träger (5) die erste Leuchtmittelanordnung (1), die zweite Leuchtmittelanordnung (2) und die Photovoltaikanordnung (3) angeordnet sind.

5. Leuchtmittelvorrichtung (0) nach Anspruch 4, wobei die erste Leuchtmittelanordnung (1) und die Photovoltaikanordnung (3) in einem Zentrum des Trägers (5) angeordnet sind, und wobei die zweite Leuchtmittelanordnung (2) eine Vielzahl von Leuchtmitteln (2a) umfasst, welche in regelmäßigen oder unregelmäßigen Abständen in dem Träger (5) angeordnet sind.

6. Leuchtmittelanordnung (0) nach einem der vorangehenden Ansprüche, wobei die zweite Leuchtmittelanordnung (2) zumindest eine, insbesondere zumindest zehn, Leuchtdiode(n) als Leuchtmittel (2a) umfasst.

7. Leuchtmittelanordnung (0) nach einem der vorangehenden Ansprüche, wobei die erste Leuchtmittelanordnung (1) zumindest eine Glühbirne als Leuchtmittel (1a) umfasst.

8. Leuchtmittelanordnung (0) nach Anspruch 7, wobei die Glühbirne zumindest 40 W Leistung, insbesondere zumindest 60 W Leistung aufweist.

9. Leuchtmittelanordnung (0) nach einem der vorangehenden Ansprüche, wobei die Photovoltaikanordnung (3) auf einem geschlossenen Umfang, insbesondere auf einem Kreisumfang, um die erste Leuchtmittelanordnung (1) angeordnet ist.

10. Leuchtmittelanordnung (0) nach einem der vorangehenden Ansprüche, umfassend zumindest eine Steuereinheit (6), welche derart ausgebildet ist, um den Betrieb der Leuchtmittel (2a) der zweiten Leuchtmittelanordnung (2) zu steuern.
